# EUROPÄISCHE PATENTANMELDUNG

(11) **EP 4 703 654 A1**
(43) Veröffentlichungstag der Anmeldung: **04.03.2026**
(21) Anmeldenummer: 24196904.7
(22) Anmeldetag: 28.08.2024
(51) Int. Cl.: F24F 11/30, F24F 11/46, F24F 11/62, F24F 11/63, F24F 11/64, F24F 110/10, F24F 120/10, F24F 120/12

(54) **SYSTEM UND VERFAHREN ZUR STEUERUNG EINES UMWELTZUSTANDES EINER ZONE**

(71) Anmelder: Siemens Aktiengesellschaft, 80333 München (DE)
(72) Erfinder: Die Erfindernennung liegt noch nicht vor
(74) Vertreter: Siemens Patent Attorneys

(57) **Zusammenfassung**

Die Erfindung betrifft ein Computer-implementiertes Verfahren zum Steuern eines Umweltzustandes einer Zone (1a-d), umfassend Erfassen (M1) von Planungsdaten (21) bezüglich einer Planung von zukünftigen Ereignissen aus einer Datenbank (12), Erfassen (M2) von Personendaten (22) bezüglich aktueller Standorte und Bewegungen von Personen, Erfassen (M3) von Umweltdaten (23) bezüglich eines aktuellen Umweltzustandes zumindest einer Zone (1a-d), Berechnen (M4) einer voraussichtlichen Belegung (24) der zumindest einen Zone (1a-d) basierend auf den Planungsdaten (21) und den Personendaten (22), Berechnen (M5) eines Komfort-Umweltzustands (25, 26) der zumindest einen Zone (1a-d) basierend auf den Planungsdaten (21), den Personendaten (22), den Umweltdaten (23) sowie der voraussichtlichen Belegung (24) der Zone (1a-d), Steuern (M6) einer Klimaeinrichtung (2a-d) für die zumindest eine Zone (1a-d) basierend auf dem berechneten Komfort-Umweltzustand.

## Beschreibung

### TECHNISCHER BEREICH

Die vorliegende Offenbarung betrifft ein computer-implementiertes Verfahren zum Steuern eines Umweltzustandes einer Zone. Die vorliegende Offenbarung betrifft ferner eine Steuervorrichtung, ein Computerprogramm sowie ein computerlesbares Speichermedium.

### HINTERGRUND

Heizungs-, Lüftungs- und Klimaanlagen (HLK) sind Gebäudekomponenten, die einen erheblichen Teil des Energieverbrauchs eines Gebäudes ausmachen. Die Bedeutung der HLK-Anlagen für die Energiekosten und die Luftqualität nimmt in den vergangenen Jahren stetig zu, da sich die Wärmedämmung der Gebäudehüllen verbessert und damit die Wärmeübertragungsverluste und die unkontrollierte Belüftung verringert haben. Somit nimmt auch der Anteil der HLK-Anlagen am verbleibenden Energiebedarf und an der kontrollierten Lüftung zu.

Klassischerweise basieren solche Systeme auf statischen Zeitplänen und voreingestellten Parametern. Bekannte Systeme umfassen typischerweise einfache Thermostate und Klimaanlagen, die auf voreingestellte Temperatur- und Feuchtigkeitswerte reagieren, ohne Berücksichtigung der tatsächlichen Nutzung oder Belegung der jeweiligen Zone. Der Betrieb von HLK-Anlagen ist aufgrund ihrer Speicherkapazitäten, z. B. durch Warmwasserspeicher oder thermisch aktivierten Bausystemen, sogenannten TABS, z. B. Wände und Böden, bis zu einem gewissen Grad flexibel gestaltbar. Daher kann der Betrieb, also die Leistungen der HLK-Anlagen zu Optimierungszwecken verschoben bzw. angepasst werden.

Die Optimierung des Betriebs von HLK-Systemen erfordert eine Vorhersage der künftigen Temperatur- und Luftqualitätsanforderungen. Anhand dieser Prognosen kann der Betrieb der HLK-Anlage so angepasst werden, dass ein bestimmtes Ziel (z.B. die Minimierung von Spitzenlasten) erreicht wird und gleichzeitig die Komfortanforderungen der Bewohner erfüllt werden. Bewohner werden hier als die Menschen definiert, die sich in thermischen Zonen aufhalten, entweder als Bewohner, Gäste, Angestellte oder Arbeiter.

In der Regel werden diese Prognosen auf der Grundlage historischer Lasten erstellt und für die Vorhersage künftiger Lasten verwendet. Diese Prognosen können jedoch nicht immer eine ausreichende Genauigkeit bereitstellen. Daher besteht trotz der beträchtlichen Fortschritte auf dem Gebiet der Umweltsteuerungssysteme nach wie vor ein Bedarf an Systemen, die eine präzisere und effizientere Steuerung der Umweltbedingungen in Gebäuden usw. ermöglichen.

Es ist daher ein der vorliegenden Erfindung zugrunde liegendes technisches Problem, ein System zur Steuerung von Umweltzuständen bereitzustellen, das die Nachteile bekannter Systeme zumindest teilweise überwindet.

### ZUSAMMENFASSUNG DER ERFINDUNG

Es ist ein Ziel der vorliegenden Erfindung, ein computer-implementiertes Verfahren zum Steuern eines Umweltzustandes einer Zone bereitzustellen, das einen oder mehrere der Nachteile der bekannten Systeme überwindet.

Gemäß der vorliegenden Offenbarung werden diese Aufgaben durch die Merkmale des unabhängigen Anspruchs 1 gelöst. Darüber hinaus ergeben sich weitere vorteilhafte Ausführungsformen aus den abhängigen Ansprüchen und der Beschreibung.

Die Erfindung schafft ein computer-implementiertes Verfahren zum Steuern eines Umweltzustandes einer Zone. Das Verfahren umfasst die folgenden Schritte: Erfassen von Planungsdaten bezüglich einer Planung von zukünftigen Ereignissen aus einer Datenbank, Erfassen von Personendaten bezüglich aktueller Standorte und Bewegungen von Personen, Erfassen von Umweltdaten bezüglich eines aktuellen Umweltzustandes zumindest einer Zone, Berechnen einer voraussichtlichen Belegung der zumindest einen Zone basierend auf den Planungsdaten und den Personendaten, Berechnen eines Komfort-Umweltzustands der zumindest einen Zone basierend auf den Planungsdaten, den Personendaten, den Umweltdaten sowie der voraussichtlichen Belegung der Zone, Steuern einer Klimaeinrichtung für die zumindest eine Zone basierend auf dem berechneten Komfort-Umweltzustand.

Die Erfindung schafft außerdem eine entsprechende Steuervorrichtung zum Steuern eines Umweltzustandes einer Zone, mit einer Berechnungseinrichtung, welche umfasst eine Datenbank, welche Informationen zu zukünftigen Ereignissen enthält, einen Prozessor, welcher dazu angepasst ist, das erfindungsgemäße Verfahren auszuführen. Ferner schafft die Erfindung ein entsprechendes Computerprogramm, welche Befehle umfasst, die bewirken, dass die erfindungsgemäße Steuervorrichtung die erfindungsgemäßen Verfahrensschritte ausführt. Außerdem schafft die Erfindung ein computerlesbares Speichermedium, auf welchem das erfindungsgemäße Computerprogramm gespeichert ist.

Eine grundlegende Idee der vorliegenden Erfindung besteht darin, zusätzliche Daten zur Vorhersage des nutzerspezifischen Verhaltens zu verwenden. Da gegenwärtige Prognosen häufig das Verhalten der Nutzer vernachlässigen und sich auf die Verwendung historischer Lasten und Daten und künftiger Wettervorhersagen zur Vorhersage künftiger Lasten konzentrieren, ist es mit der Zunahme der Datenverfügbarkeit und Rechenleistung jedoch möglich, bewohnerspezifische Prognosen zu erstellen. Die vorliegende Erfindung beschreibt somit die Nutzung von Daten zur Vorhersage des Nutzerverhaltens und damit zur Verbesserung der Vorhersage der künftigen Temperatur- und Luftqualitätsanforderungen an eine Klimaeinrichtung, wie z. B. ein HLK-System. Diese Daten enthalten die oben erwähnten Planungsdaten, Personendaten und Umweltdaten.

Ein besonderer Vorteil der vorliegenden Erfindung besteht darin, dass die Prognosegenauigkeit durch die Verwendung von Verfügbarkeits- oder Planungsdaten, Belegungs- oder Personendaten sowie Live-Umweltdaten verbessert wird. So kann sich ein mit dem Verfahren gesteuertes System oder die Steuervorrichtung dynamisch an wechselnde Bedingungen anpassen, wie beispielsweise die Anzahl der anwesenden Personen oder bevorstehende Ereignisse, die eine Änderung der Umweltbedingungen erfordern. Insbesondere ist die Steuervorrichtung auch in der Lage, Planungsdaten, Personendaten und Umweltdaten in Echtzeit zu erfassen und zu analysieren, um eine vorausschauende Steuerung der Umweltbedingungen zu ermöglichen. Solche Steuervorrichtungen können daher sowohl den Komfort der Nutzer als auch die Energieeffizienz maximieren.

Zum Erreichen dieser Ziele umfasst das Verfahren eine Mehrzahl von Schritten, um eine optimale Umgebung zu gewährleisten. Das Verfahren beginnt mit dem Erfassen von Planungsdaten bezüglich der Planung zukünftiger Ereignisse aus einer Datenbank. Diese Planungsdaten enthalten Informationen über bevorstehende Aktivitäten und deren Anforderungen an die Umgebung. Die Verbindung zwischen der Datenbank und dem Prozessor wird durch eine geeignete Schnittstelle realisiert, die den kontinuierlichen und zuverlässigen Datenfluss gewährleistet.

Ferner werden Personendaten erfasst, die aktuelle Standorte und Bewegungen von Personen in Echtzeit widerspiegeln. Diese Daten helfen, die dynamische Nutzung der Zone in Bezug auf die Anzahl der Personen zu verstehen und vorherzusagen. Die Personendaten werden durch verschiedene Sensoren und Tracking-Systeme gesammelt, die in der Umgebung der Zone installiert sind. Die erfassten Daten werden in Echtzeit an das zentrale System übermittelt, wo sie für die weitere Verarbeitung zur Verfügung stehen. Die Sensoren und Tracking-Systeme sind über ein Netzwerk mit dem zentralen Prozessor verbunden, das eine nahtlose und zeitnahe Übertragung der Personendaten ermöglicht.

Die Umweltdaten beinhalten Live-Informationen über Temperatur, Luftfeuchtigkeit, Beleuchtung und andere relevante Umweltparameter innerhalb der Zone. Die Daten werden durch verschiedene Umwelt-Sensoren erfasst, die strategisch in der Zone platziert sind. Diese Sensoren sind über ein Kommunikationsnetzwerk mit dem zentralen System verbunden, das die kontinuierliche Übertragung der Umweltdaten sicherstellt. Die Umweltdaten beschreiben den aktuellen Umweltzustand der Zone, wie Temperatur, Luftfeuchtigkeit und Luftqualität. Ferner können die Umweltdaten Informationen über Solltemperaturen der Wärmezonen und der Belüftungsraten, Thermografiekameras zur Ermittlung von Oberflächentemperaturen (z. B. Hauttemperatur) enthalten. Diese Daten bieten eine Momentaufnahme der aktuellen Bedingungen der Zonen, sowie der in ihren befindlichen Personen.

Auf Basis der gesammelten Daten wird eine voraussichtliche Belegung der Zone berechnet. Diese Berechnung berücksichtigt sowohl die Planungsdaten als auch die Personendaten, um eine präzise Vorhersage der zukünftigen Nutzung der Zone zu ermöglichen. Anschließend wird ein Komfort-Umweltzustand der Zone berechnet, der auf den Planungsdaten, Personendaten, Umweltdaten sowie der voraussichtlichen Belegung basiert. Diese Berechnung zielt darauf ab, die optimalen Umweltbedingungen zu bestimmen, die den Komfort der Personen in der Zone maximieren können. Schließlich wird eine Klimaeinrichtung für die Zone basierend auf dem berechneten Komfort-Umweltzustand gesteuert. Diese Steuerung kann die Temperatur, Luftfeuchtigkeit und andere Umweltparameter anpassen, um den berechneten optimalen Zustand zu erreichen.

Das Erfassen von Planungsdaten und Personendaten ermöglicht somit eine proaktive und präzise Steuerung der Umweltbedingungen, während die Echtzeit-Erfassung von Umweltdaten sicherstellt, dass aktuelle Abweichungen sofort korrigiert werden können. Die Berechnung der voraussichtlichen Belegung und des Komfort-Umweltzustands ermöglicht eine vorausschauende Anpassung der Klimaeinrichtung, was zu einer verbesserten Energieeffizienz und einem höheren Komfortniveau führen kann. Durch die Kombination dieser Schritte kann das Verfahren die Herausforderung angehen, wechselnde Umweltbedingungen in Echtzeit zu managen und eine genauere Steuerung der Klimaeinrichtungen zu ermöglichen.

Bei dem Steuern einer Klimaeinrichtung für die zumindest eine Zone werden die berechneten Komfort-Umweltzustände als Steuerparameter an die Klimaeinrichtung übermittelt. Diese Klimaeinrichtung kann über ein Steuerungsnetzwerk mit dem zentralen Prozessor verbunden sein, das die Anpassung der Umweltbedingungen in der Zone in Echtzeit ermöglicht. Die Steuerung erfolgt durch gezielte Anpassungen der Klimaanlagen, Heizungen, Lüftungen und anderer relevanter Geräte, um den berechneten Komfort-Umweltzustand zu erreichen und aufrechtzuerhalten. Die Klimaeinrichtung ist in der Regel eine HLK-Anlage kann eine Heizung, Klimaanlage, Lüfter usw. enthalten.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Ausführungsform umfasst das Erfassen der Planungsdaten bezüglich einer Planung von zukünftigen Ereignissen ein Auslesen eines Ereignisplaners. Dies beinhalten die Integration eines Ereignisplaners, der in der Lage ist, zukünftige Ereignisse zu dokumentieren und zu verwalten. Der Ereignisplaner kann in Form einer Softwareanwendung, wie einem Kalender, vorliegen, die mit der Datenbank verbunden ist, aus der die Planungsdaten abgerufen werden. Dies ermöglicht eine präzise und aktuelle Erfassung der Planungsdaten, die für die Berechnung der voraussichtlichen Belegung und des Komfort-Umweltzustands der Zone von Bedeutung sind. Durch das Auslesen eines Ereignisplaners wird die Genauigkeit und Relevanz der erfassten Planungsdaten erheblich verbessert, da diese direkt aus einer Quelle stammen, die speziell für die Verwaltung von Ereignissen konzipiert ist. Dies reduziert die Wahrscheinlichkeit von Fehlern oder Ungenauigkeiten, die bei der manuellen Eingabe oder bei der Verwendung weniger spezialisierter Datenquellen auftreten könnten. Darüber hinaus ermöglicht die Verwendung eines Ereignisplaners eine dynamische Anpassung der Planungsdaten, da Änderungen oder neue Ereignisse sofort erfasst und berücksichtigt werden können. Dies ist besonders wichtig in Umgebungen, in denen die Planung von Ereignissen häufigen Änderungen unterliegt, wie beispielsweise in Konferenzzentren, Bürogebäuden, Veranstaltungsorten oder Fabriken. Die neuen Merkmale bringen somit eine erhöhte Genauigkeit in das Verfahren, indem sie sicherstellen, dass die Planungsdaten stets aktuell und präzise sind.

Gemäß einer weiteren Ausführungsform umfasst das Erfassen von Personendaten bezüglich aktueller Standorte und Bewegungen von Personen ein Erfassen von Sensordaten zumindest eines Sensors. Diese Sensordaten enthalten eine Standortinformation über zumindest eine Person. Diese Merkmale ermöglichen somit eine präzisere und aktuellere Erfassung der Personendaten. Durch die Integration von Sensoren, die kontinuierlich Daten über die Standorte und Bewegungen von Personen erfassen, wird eine Echtzeitüberwachung der Personendynamik innerhalb der Zone ermöglicht. Diese Sensoren können verschiedene Technologien nutzen, wie beispielsweise Infrarotsensoren, insbesondere Kameras, RFID-Tags oder Bluetooth-Beacons, um genaue Standortinformationen zu sammeln. Die erfassten Sensordaten werden dann an eine zentrale Datenverarbeitungseinheit übermittelt, die diese Informationen analysiert und in das System oder die Steuervorrichtung integriert. Dies ermöglicht es dem System, aktuelle und dynamische Bewegungen von Personen in Echtzeit zu erfassen und zu verarbeiten. Durch die Berücksichtigung dieser Echtzeitdaten kann das System eine genauere voraussichtliche Belegung der Zone berechnen und somit einen präziseren Komfort-Umweltzustand bestimmen. Dies führt zu einer optimierten Steuerung der Klimaeinrichtung, da die Anpassungen basierend auf den aktuellen und präzisen Bewegungsdaten der Personen vorgenommen werden können. Die neuen Merkmale verbessern somit die Effizienz und Genauigkeit des Systems, indem sie eine dynamische und adaptive Steuerung des Umweltzustandes ermöglichen. Dies ist besonders vorteilhaft in Umgebungen, in denen die Belegung und Bewegungsmuster der Personen stark variieren können, wie z.B. in Bürogebäuden, Konferenzzentren oder öffentlichen Einrichtungen.

Gemäß einer weiteren Ausführungsform umfasst das Erfassen von Umweltdaten bezüglich eines aktuellen Umweltzustands ein Erfassen von Daten eines Temperatursensors in der Zone. So kann ein Temperatursensor kontinuierlich oder in regelmäßigen Abständen Temperaturdaten aus der Zone erfassen und diese Daten an das zentrale Steuerungssystem übermitteln. Durch die direkte Erfassung der Temperatur kann das System schneller auf Veränderungen in der Umgebung reagieren und entsprechende Anpassungen an der Klimaeinrichtung vornehmen, um den Komfort der Personen in der Zone zu maximieren. Der Temperatursensor kommuniziert über ein drahtloses oder kabelgebundenes Netzwerk mit der zentralen Steuerungseinheit, die die erfassten Daten analysiert und in die Berechnungen für den Komfort-Umweltzustand einbezieht. Ferner ermöglicht die Integration von Temperatursensoren eine bessere Anpassung an individuelle Zonen innerhalb eines größeren Systems. Da jede Zone ihre eigenen Temperatursensoren hat, können die spezifischen Umweltbedingungen jeder Zone individuell erfasst und gesteuert werden, was zu einer optimierten und differenzierten Klimasteuerung führt. Dies ist besonders vorteilhaft in Gebäuden mit unterschiedlichen Nutzungsbereichen, wie Büros, Konferenzräume oder Aufenthaltsräume, wo unterschiedliche Temperaturanforderungen bestehen können. Das Erfassen von Umweltdaten kann auch ein entsprechendes Erfassen von Daten eines Sensors zur Luftfeuchtigkeit oder zur Luftreinheit in der Zone beinhalten.

Gemäß einer weiteren Ausführungsform beinhalten die Umweltdaten eine Kleidung, eine Kleidungsänderung und/oder ein Aktivitätsniveau einer Person erkennt. Insbesondere werden diese Umweltdaten von einer Kamera erfasst und mit einer entsprechenden Bilderkennung aus den erfassten Bildern herausgelesen. Eine Kleidungsänderung bezieht sich darauf, dass erkannt wird, wenn eine Person beispielsweise zusätzliche Kleidung anzieht. Das Aktivitätsniveau der Personen bezieht sich auf dessen Verhalten, beispielsweise ob die Person sitzt oder geht. Mit diesen Umweltdaten lässt sich einen genaueren Komfort-Umweltzustand vorhersagen, da individuelle Kleidung und Aktivitäten entsprechend berücksichtigt werden.

Gemäß einer weiteren Ausführungsform erfolgt das Berechnen der voraussichtlichen Belegung der Zone durch eine künstliche Intelligenz, welche mit historischen Planungsdaten, Personendaten und Umweltdaten trainiert wurde. Insbesondere erfolgt das Berechnen der voraussichtlichen Belegung der Zone durch ein neuronales Netzwerk. Die Integration einer künstlichen Intelligenz ermöglicht eine dynamische und präzise Vorhersage der Belegung der Zone, da sie in der Lage ist, komplexe Muster und Zusammenhänge in den Daten zu erkennen, die für herkömmliche Algorithmen schwer zu erfassen wären. Durch das Training der künstlichen Intelligenz mit historischen Planungsdaten, Personendaten und Umweltdaten wird sichergestellt, dass die Vorhersagen auf einer fundierten Datenbasis beruhen und kontinuierlich verbessert werden können, je mehr Daten zur Verfügung stehen. Dies führt zu einer höheren Genauigkeit und Zuverlässigkeit der Berechnungen, was wiederum die Effizienz der Steuerung der Klimaeinrichtung erhöht.

Gemäß einer weiteren Ausführungsform erfolgt das Berechnen der voraussichtlichen Belegung der Zone durch eine erste Markow-Kette. Eine Markow-Kette ist ein mathematisches Modell, das eine stochastische Prozesskette beschreibt, bei der der zukünftige Zustand eines Systems nur vom gegenwärtigen Zustand abhängt und nicht von der Abfolge der Ereignisse, die zu diesem Zustand geführt haben. Die Verwendung einer ersten Markow-Kette zur Berechnung der voraussichtlichen Belegung der Zone ermöglicht eine präzisere und dynamischere Vorhersage der Belegung, da sie die Wahrscheinlichkeit von Übergängen zwischen verschiedenen Zuständen modelliert. Dies ist besonders nützlich in Umgebungen, in denen die Bewegungen und Standorte von Personen variabel und schwer vorhersehbar sind. Durch die Implementierung der Markow-Kette kann das System kontinuierlich aktualisierte Wahrscheinlichkeiten für die Belegung der Zone berechnen, was zu einer genaueren Steuerung der Klimaeinrichtung führt. Ferner ist die Markow-Kette eine mathematisch fundierte Methode zur Vorhersage, die weniger rechenintensiv ist als alternative Methoden wie komplexe Simulationen oder heuristische Ansätze.

Gemäß einer weiteren Ausführungsform umfasst das Berechnen des Komfort-Umweltzustands der Zone einen Komfort-Temperaturbereich sowie eine Komfort-Belüftungsrate. Der Komfort-Temperaturbereich stellt sicher, dass die Temperatur innerhalb der Zone auf ein Niveau geregelt wird, das den Komfortanforderungen der anwesenden Personen entspricht. Dies wird durch die Verarbeitung der Planungsdaten, Personendaten und Umweltdaten sowie der voraussichtlichen Belegung der Zone erreicht, wodurch eine genaue Vorhersage der optimalen Temperaturbedingungen möglich ist. Die Komfort-Belüftungsrate bezieht sich auf die Menge und Qualität der Luftzirkulation innerhalb der Zone, was für die Aufrechterhaltung eines angenehmen und gesunden Raumklimas entscheidend ist. Durch die Berücksichtigung dieser beiden Parameter - Temperatur und Belüftung - wird eine umfassendere Kontrolle des Umweltzustands erreicht, die über die bloße Temperaturregelung hinausgeht. Das Steuern einer Klimaeinrichtung für die zumindest eine Zone basierend auf dem Komfort-Temperaturbereich und der Komfort-Belüftungsrate erfolgt durch gezielte Anpassungen der Klimaanlagenparameter, um die berechneten Komfortbedingungen zu erfüllen. Dies bedeutet, dass die Klimaeinrichtung die Temperatur anpasst und auch die Belüftungsrate reguliert, um sicherzustellen, dass die Luftqualität und -zirkulation den berechneten Komfortanforderungen entsprechen. Diese erweiterten Steuerungsmechanismen verbessern den Energieverbrauch und tragen zu einem verbesserten Wohlbefinden der Personen in der Zone bei, indem sie ein angenehmes und gesundes Raumklima sicherstellen.

Gemäß einer weiteren Ausführungsform erfolgt das Berechnen des Komfort-Umweltzustands der Zone durch eine zweite Markow-Kette. Durch die Implementierung einer zweiten Markow-Kette wird die Berechnung des Komfort-Umweltzustands präziser und dynamischer gestaltet. Die zweite Markow-Kette kann komplexe Abhängigkeiten und Übergänge zwischen verschiedenen Umweltzuständen modellieren, die durch einfache lineare oder statische Modelle nicht erfasst werden können. Dies ermöglicht eine genauere Vorhersage und Anpassung des Komfort-Umweltzustands in Echtzeit, basierend auf den erfassten Planungsdaten, Personendaten, Umweltdaten und der voraussichtlichen Belegung der Zone. Ferner wird ein geringerer Rechen- und Speicheraufwand benötigt als bei anderen, auf künstlicher Intelligenz basierende Algorithmen. Dennoch kann die zweite Markow-Kette durch maschinelles Lernen und kontinuierliche Datenanalyse weiter optimiert werden, um die Genauigkeit und Effizienz der Berechnungen im Laufe der Zeit zu verbessern.

Die obigen Ausführungsformen und Weiterbildungen lassen sich, sofern sinnvoll, beliebig miteinander kombinieren. Insbesondere lassen sich die Ausführungsformen des Verfahrens, soweit technisch sinnvoll, entsprechend auf die Steuervorrichtung zum Steuern eines Umweltzustandes einer Zone anwenden, und umgekehrt. Weitere mögliche Ausführungsformen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### BESCHREIBUNG DER FIGUREN

Die vorliegende Offenbarung wird unter Bezugnahme auf die Zeichnungen, in denen sie beispielhaft dargestellt ist, näher erläutert:
- Fig. 1: ein schematisches Flussdiagramm eines Computer-implementierten Verfahrens zum Steuern eines Umweltzustandes einer Zone gemäß einer Ausführungsform der Erfindung;
- Fig. 2: eine schematische Darstellung eines Bereichs eines Gebäudes (z.B. Wohnung, Etage, etc.) mit einer Steuervorrichtung zum Steuern eines Umweltzustandes einer Zone gemäß einer Ausführungsform der Erfindung;
- Fig. 3: eine schematische Darstellung eines neuronalen Netzwerks zur Berechnung der voraussichtlichen Belegung und des Komfort-Umweltzustands gemäß einer Ausführungsform der Erfindung; und
- Fig. 4: eine schematische Darstellung eines Markow-Modells als Vorhersagemodell gemäß einer Ausführungsform der Erfindung.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnungen sind gleiche, funktionsgleiche und gleich wirkende Elemente, Merkmale und Komponenten - sofern nichts Anderes ausgeführt ist - jeweils mit denselben Bezugszeichen versehen.

Fig. 1 zeigt ein Flussdiagramm, das die Schritte eines computer-implementierten Verfahrens zum Steuern eines Umweltzustandes einer Zone 1a-d veranschaulicht. Das Verfahren besteht aus mehreren aufeinanderfolgenden Schritten, die durch die Bezeichnungen M1 bis M6 gekennzeichnet sind.

Der erste Schritt, M1, umfasst das Erfassen von Planungsdaten 21 bezüglich einer Planung von zukünftigen Ereignissen aus einer Datenbank 12. Diese Planungsdaten können Informationen über bevorstehende Meetings, Veranstaltungen oder andere relevante Aktivitäten enthalten, die in der Zone 1a-d stattfinden sollen. In bestimmten Ausführungsformen umfasst das Erfassen von Planungsdaten 21 ein Auslesen eines Ereignisplaners, wie beispielsweise eines softwarebasierten Kalenders.

Im zweiten Schritt, M2, werden Personendaten 22 bezüglich aktueller Standorte und Bewegungen von Personen erfasst. Diese Daten können durch verschiedene Sensoren 3a-d gesammelt werden, die in der Zone 1a-d installiert sind. Die Sensoren können beispielsweise Kameras 4a-d oder andere Arten von Bewegungssensoren umfassen, die die Position und Bewegung von Personen innerhalb der Zone 1a-d überwachen. In bestimmten Ausführungsformen umfasst das Erfassen von Personendaten 22 bezüglich aktueller Standorte und Bewegungen von Personen ein Erfassen von Sensordaten zumindest eines Sensors 3a-d. Die Sensordaten enthalten eine Standortinformation über zumindest eine Person. Die Sensordaten werden in bestimmten Ausführungsformen durch eine Kamera 3a-d erfasst.

Der dritte Schritt, M3, beinhaltet das Erfassen von Umweltdaten 23 bezüglich eines aktuellen Umweltzustandes zumindest einer Zone 1a-d. Diese Umweltdaten können durch verschiedene Umweltsensoren gesammelt werden, wie beispielsweise Temperatursensoren, die die aktuelle Temperatur in der Zone 1a-d messen. In weiteren Ausführungsformen werden Umweltdaten 23 auch von anderen Sensoren, wie Kameras 3a-d erfasst und beinhalten eine Kleidung, eine Kleidungsänderungsänderung und/oder ein Aktivitätsniveau einer Person, die über die durch Bilderkennung der von der Kamera 3a-d erfassten Bilder gewonnenen werden.

Im vierten Schritt, M4 wird eine voraussichtliche Belegung 24 der zumindest einen Zone 1a-d basierend auf den Planungsdaten 21 und den Personendaten 22 berechnet. Diese Berechnung kann durch eine künstliche Intelligenz 13 oder eine erste Markow-Kette 141 erfolgen, die mit den gesammelten Daten trainiert wurde.

Im fünften Schritt, M5, wird anschließend ein Komfort-Umweltzustand 25, 26 der zumindest einen Zone 1a-d basierend auf den Planungsdaten 21, den Personendaten 22, den Umweltdaten 23 sowie der voraussichtlichen Belegung 24 der Zone 1a-d berechnet. Diese Berechnung kann durch eine zweite Markow-Kette 142 erfolgen und umfasst Parameter wie einen Komfort-Temperaturbereich 25 und eine Komfort-Belüftungsrate 26.

Der sechste Schritt, M6, umfasst das Steuern einer Klimaeinrichtung 2a-d für die zumindest eine Zone 1a-d basierend auf dem berechneten Komfort-Umweltzustand. Dies bedeutet, dass die Klimaeinrichtung so gesteuert wird, dass sie den Komfort-Temperaturbereich 25 und die Komfort-Belüftungsrate 26 in der Zone 1a-d aufrechterhält.

Die Abbildung zeigt eine klare und systematische Darstellung des Verfahrens, wobei jeder Schritt logisch auf den vorhergehenden aufbaut und zur Erreichung des Endziels beiträgt, den Umweltzustand der Zone 1a-d optimal zu steuern.

Fig. 2 zeigt eine schematische Darstellung einer Wohnung 100 mit einer Steuervorrichtung 10 zum Steuern eines Umweltzustandes in mehreren Zonen 1a-d. Das System umfasst eine Steuervorrichtung 10 mit einem Prozessor 11 und einer Datenbank 12. Die Steuervorrichtung 10 ist mit mehreren Klimaeinrichtungen 2a-d verbunden, die jeweils einer spezifischen Zone 1a-d zugeordnet sind und dazu ausgelegt sind, den Umweltzustand in der jeweiligen Zone 1a-d zu steuern.

In Fig. 2 sind 4 Zonen 1a-d in der Wohnung 100 zu erkennen, die zumindest jeweils eine Kamera 3a-3d und einen Temperatursensor 4a-4d aufweisen. In der größten Zone 1a, welche als Flur für die als Zimmer ausgebildeten übrigen Zonen 1b-d dient, sind neben einem Temperatursensor 4a zwei Kameras 3a1, 3a2 installiert, damit eine Erfassung in der gesamten Zone 1a möglich ist. Es versteht sich, dass die Zonen 1a-d in weiteren Ausführungsformen auch Außenbereich wie Terrassen. Balkons oder Gärten mit beinhalten können.

Die Zonen 1a-d sind durch Wände voneinander getrennt und enthalten verschiedene Sensoren 3a-d, 4a-d. Die als Kamera 3a-d ausgebildeten Sensoren fungieren als Bewegung- oder Präsenzsensoren, die Daten über die aktuellen Standorte und Bewegungen von Personen in den jeweiligen Zonen erfassen. Die Sensoren 4a-d sind Temperatursensoren, die eine Temperatur einer Zone 1a-d erfassen und an die Steuervorrichtung 10 übermitteln können. In weiteren Ausführungsformen sind Luftfeuchtigkeitssensoren oder Sensoren zur Luftqualität vorgesehen oder in den Temperatursensoren 4a-d integriert, die Informationen zu einer Luftfeuchtigkeit oder Luftreinheit der entsprechenden Zone 1a-d liefern können.

Die Steuervorrichtung 10 ist derart ausgebildet, dass ein Prozessor 11 der Steuervorrichtung 12 Planungsdaten 21 aus der Datenbank 12 ausliest bzw. erfasst. Diese Planungsdaten beziehen sich auf zukünftige Ereignisse und werden aus einem Ereignisplaner, wie beispielsweise einem Kalender, ausgelesen. Zusätzlich erfasst die Steuervorrichtung 10 Personendaten 22 von den Sensoren 3a-d und Kameras 4a-d, die Informationen über die aktuellen Standorte und Bewegungen der Personen liefern.

Umweltdaten 23 bezüglich des aktuellen Umweltzustandes in den Zonen 1a-d werden ebenfalls erfasst. Diese Daten können von verschiedenen Umweltsensoren stammen, wie z.B. Temperatursensoren 4a-d, die in den Zonen 1a-d installiert sind. In weiteren Ausführungsformen werden anhand der von den Kamera 3a-d erfassten Bilder noch Kleidung, eine Kleidungsänderungsänderung und/oder ein Aktivitätsniveau einer Person durch eine Bildverarbeitung erkannt und in die Umweltdaten 23 integriert.

Basierend auf den erfassten Planungsdaten 21, Personendaten 22 und Umweltdaten 23 berechnet die Steuervorrichtung 10 eine voraussichtliche Belegung 24 der Zonen 1a-d. Diese Berechnung kann durch eine künstliche Intelligenz 13 erfolgen, die mit den entsprechenden Daten trainiert wurde, oder durch eine erste Markow-Kette 141.

Zusätzlich berechnet die Steuervorrichtung 10 einen Komfort-Umweltzustand 25, 26 für die Zonen 1a-d. Dieser Komfort-Umweltzustand 25, 26 umfasst einen Komfort-Temperaturbereich 25 und eine Komfort-Belüftungsrate 26. Die Berechnung des Komfort-Umweltzustands kann durch eine zweite Markow-Kette 142 erfolgen.

Die Klimaeinrichtungen 2a-d werden basierend auf dem berechneten Komfort-Umweltzustand gesteuert, um den gewünschten Umweltzustand in den jeweiligen Zonen 1a-d zu erreichen. Dies umfasst die Anpassung der Temperatur und der Belüftungsrate in den Zonen.

Die Steuervorrichtung 10 und die damit verbundenen Komponenten sind so konfiguriert, dass sie eine effiziente und präzise Steuerung des Umweltzustandes in den verschiedenen Zonen 1a-d ermöglichen. Die Integration der verschiedenen Sensoren, Datenquellen und Berechnungsalgorithmen stellt sicher, dass der Komfort der Personen in den Zonen optimiert wird, indem zukünftige Ereignisse und aktuelle Bewegungen berücksichtigt werden.

Die Fig. 2 zeigt auch die Verbindungen zwischen den verschiedenen Komponenten des Systems. Die als Kameras 3a-d sowie Temperatursensoren 4a-d sind in den Zonen 1a-d strategisch positioniert, um eine umfassende Erfassung der relevanten Daten zu gewährleisten. Die Klimaeinrichtungen 2a-d sind ebenfalls in den Zonen 1a-d installiert und werden von der Steuervorrichtung 10 gesteuert. So sind die Klimaeinrichtungen 2a-d, Kameras 3a-d und Temperatursensoren 4a-d mit dem Prozessor 11 der Steuervorrichtung 10 verbunden.

Zusammenfassend veranschaulicht Fig. 2 die Struktur und Funktionsweise eines Systems zur Steuerung des Umweltzustandes in mehreren Zonen, wobei verschiedene Datenquellen und Berechnungsalgorithmen integriert sind, um den Komfort der Personen in den Zonen zu optimieren.

Fig. 3 zeigt eine schematische Darstellung eines neuronalen Netzwerks 13 als Beispiel einer künstlichen Intelligenz 13, zur Berechnung der voraussichtlichen Belegung und des Komfort-Umweltzustands gemäß einer Ausführungsform der Erfindung. Das neuronale Netzwerk 13 empfängt Eingabedaten von drei verschiedenen Quellen: Planungsdaten 21, Personendaten 22 und Umweltdaten 23. Diese Datenquellen sind jeweils durch separate Eingabeknoten im neuronalen Netzwerk repräsentiert.

Die Planungsdaten 21 umfassen Informationen zu zukünftigen Ereignissen, die aus einer Datenbank abgerufen werden. Diese Daten sind besonders hilfreich für die Vorhersage der Belegung der Zone, da sie Aufschluss darüber geben, wann und wo bestimmte Ereignisse stattfinden werden. Die Personendaten 22 enthalten Informationen über die aktuellen Standorte und Bewegungen von Personen, die durch Sensoren erfasst werden. Die Umweltdaten 23 beziehen sich auf den aktuellen Umweltzustand der Zone, wie z.B. Temperatur, und in weiteren Ausführungsformen auch auf Luftfeuchtigkeit und Luftqualität, und können, wie oben beschrieben, durch entsprechende Sensoren in der Zone erfasst werden.

Das neuronale Netzwerk 13 verarbeitet diese Eingabedaten durch mehrere Schichten von Neuronen, die durch gewichtete Verbindungen miteinander verbunden sind. Diese Verbindungen sind in der Abbildung durch Linien dargestellt, die die verschiedenen Neuronen miteinander verbinden. Die Verarbeitung der Daten erfolgt durch die Anwendung von Aktivierungsfunktionen auf die gewichteten Eingaben, was zu den Ausgabedaten führt.

Die Ausgabedaten des neuronalen Netzwerks umfassen die voraussichtliche Belegung 24 der Zone sowie den Komfort-Umweltzustand, der in zwei Komponenten unterteilt ist: den Komfort-Temperaturbereich 25 und die Komfort-Belüftungsrate 26. Diese Ausgabedaten werden verwendet, um die Klimaeinrichtungen 2a-d der Zonen 1a-d zu steuern und so einen optimalen Komfort für die Personen in der Zone 1a-d zu gewährleisten.

Fig. 4 zeigt eine schematische Darstellung eines Markow-Modells 14 als Vorhersagemodell gemäß einer Ausführungsform der Erfindung. Dieses Modell 14 ist ein matrizenbasiertes Vorhersagemodell, wobei die Matrizen Wahrscheinlichkeiten für die entsprechenden Ereignisse enthalten, die aus historischen Daten gewonnen wurden. Hiermit werden die Berechnungen durch zwei separate Markow-Ketten 141, 142 durchgeführt. Die Planungsdaten 21, Personendaten 22 und Umweltdaten 23 werden in eine erste Markow-Kette 141 eingespeist, die die voraussichtliche Belegung 24 der Zone berechnet. Diese Markow-Kette verwendet Zustandsübergangswahrscheinlichkeiten, um die zukünftige Belegung basierend auf den aktuellen und historischen Daten vorherzusagen.

Die voraussichtliche Belegung 24 sowie die ursprünglichen Eingabedaten 21, 22, 23 werden dann in eine zweite Markow-Kette 142 eingespeist, die den Komfort-Umweltzustand der Zone berechnet. Diese zweite Markow-Kette berechnet den Komfort-Temperaturbereich 25 und die Komfort-Belüftungsrate 26 basierend auf den Zustandsübergangswahrscheinlichkeiten und den aktuellen Umweltbedingungen.

Die Ausgabedaten der zweiten Markow-Kette 142 werden verwendet, um die Klimaeinrichtung der Zone zu steuern. Durch die Verwendung von Markow-Ketten kann das System eine präzisere und dynamischere Anpassung der Umweltbedingungen in der Zone erreichen, basierend auf den vorhergesagten Belegungs- und Umweltdaten.

In beiden Abbildungen wird deutlich, dass die Planungsdaten 21, Personendaten 22 und Umweltdaten 23 zentrale Rollen bei der Berechnung der voraussichtlichen Belegung 24 und des Komfort-Umweltzustands 25, 26 spielen. Diese Datenquellen sind somit für die effektive Steuerung der Klimaeinrichtung und die Gewährleistung eines optimalen Komforts in der Zone vorteilhaft.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1a-d: Klimaeinrichtung
- 2a-d: Zone
- 3a-d: Kamera
- 4a-d: Sensor
- 10: Berechnungseinrichtung
- 11: Prozessor
- 12: Datenbank
- 13: künstliche Intelligenz
- 14: Markow-Modell Vorhersagemodell
- 21: Planungsdaten
- 22: Personendaten
- 23: Umweltdaten
- 24: voraussichtliche Belegung
- 25: Komfort-Temperaturbereich
- 26: Komfort-Belüftungsrate
- 100: Wohnung
- 141: erste Markow-Kette
- 142: zweite Markow-Kette
- M1-M6: Verfahrensschritte

## Patentansprüche

1. Computer-implementiertes Verfahren zum Steuern eines Umweltzustandes einer Zone (1a-d), umfassend:
Erfassen (M1) von Planungsdaten (21) bezüglich einer Planung von zukünftigen Ereignissen aus einer Datenbank (12),
Erfassen (M2) von Personendaten (22) bezüglich aktueller Standorte und Bewegungen von Personen,
Erfassen (M3) von Umweltdaten (23) bezüglich eines aktuellen Umweltzustandes zumindest einer Zone (1a-d),
Berechnen (M4) einer voraussichtlichen Belegung (24) der zumindest einen Zone (1a-d) basierend auf den Planungsdaten (21) und den Personendaten (22),
Berechnen (M5) eines Komfort-Umweltzustands (25, 26) der zumindest einen Zone (1a-d) basierend auf den Planungsdaten (21), den Personendaten (22), den Umweltdaten (23) sowie der voraussichtlichen Belegung (24) der Zone (1a-d),
Steuern (M6) einer Klimaeinrichtung (2a-d) für die zumindest eine Zone (1a-d) basierend auf dem berechneten Komfort-Umweltzustand.

2. Verfahren nach Anspruch 1,
**dadurch gekennzeichnet,**
**dass** das Erfassen der Planungsdaten (21) bezüglich einer Planung von zukünftigen Ereignissen ein Auslesen eines Ereignisplaners umfasst.

3. Verfahren nach einem der vorstehenden Ansprüche,
**dadurch gekennzeichnet,**
**dass** das Erfassen von Personendaten (22) bezüglich aktueller Standorte und Bewegungen von Personen ein Erfassen von Sensordaten zumindest eines Sensors (3a-d), wobei die Sensordaten eine Standortinformation über zumindest eine Person enthält, umfasst, wobei die Sensordaten insbesondere durch eine Kamera (3a-d) erfasst werden.

4. Verfahren nach einem der vorstehenden Ansprüche,
**dadurch gekennzeichnet,**
**dass** das Erfassen von Umweltdaten (23) bezüglich eines aktuellen Umweltzustands ein Erfassen von Daten eines Temperatursensors (4a-d) in der Zone (1a-d) umfasst.

5. Verfahren nach einem der vorstehenden Ansprüche,
**dadurch gekennzeichnet,**
**dass** die Umweltdaten (23) eine Kleidung, eine Kleidungsänderungsänderung und/oder ein Aktivitätsniveau einer Person, die insbesondere durch eine Kamera (3a-d) erfasst wird, beinhalten.

6. Verfahren nach einem der vorstehenden Ansprüche,
**dadurch gekennzeichnet,**
**dass** das Berechnen der voraussichtlichen Belegung (24) der Zone (1a-d) durch eine künstliche Intelligenz (13), insbesondere durch ein neuronales Netzwerk (13), welche mit historischen Planungsdaten (21), Personendaten (22) und Umweltdaten (23) trainiert wurde, erfolgt.

7. Verfahren nach einem der vorstehenden Ansprüche,
**dadurch gekennzeichnet,**
**dass** das Berechnen der voraussichtlichen Belegung (24) der Zone (1a-d) durch eine erste Markow-Kette (141) erfolgt.

8. Verfahren nach einem der vorstehenden Ansprüche,
**dadurch gekennzeichnet,**
**dass** das Berechnen des Komfort-Umweltzustands (25, 26) der Zone (1a-d) einen Komfort-Temperaturbereich (25) sowie eine Komfort-Belüftungsrate (26) umfasst, und dass das Steuern einer Klimaeinrichtung (2a-d) vorzugsweise für die zumindest eine Zone (1a-d) basierend auf dem Komfort-Temperaturbereich (25) und der Komfort-Belüftungsrate (26) erfolgt.

9. Verfahren nach einem der vorstehenden Ansprüche,
**dadurch gekennzeichnet,**
**dass** das Berechnen des Komfort-Umweltzustands der Zone (1a-d) durch eine zweite Markow-Kette (142) erfolgt.

10. Steuervorrichtung (10) zum Steuern eines Umweltzustandes einer Zone (1a-d), mit einer Berechnungseinrichtung, welche umfasst:
- eine Datenbank (12), welche Informationen zu zukünftigen Ereignissen enthält, und
- einen Prozessor (11), welcher dazu angepasst ist, das Verfahren nach einem der vorstehenden Ansprüche auszuführen.

11. Computerprogramm, umfassend Befehle, die bewirken, dass die Steuervorrichtung (10) gemäß Anspruch 10 die Verfahrensschritte nach einem der Ansprüche 1 bis 9 ausführt.

12. Computerlesbares Speichermedium, auf welchem das Computerprogramm nach Anspruch 11 gespeichert ist.
